# EUROPÄISCHE PATENTSCHRIFT

(11) **EP 2 520 773 B1**
(45) Veröffentlichungstag und Bekanntmachung des Hinweises auf die Patenterteilung: **02.07.2014**
(21) Anmeldenummer: 11009800.1
(22) Anmeldetag: 13.12.2011
(51) Int. Cl.: F01L 13/06, F01L 1/053, F01L 1/18, F01L 1/26, F01L 13/00, F01L 1/20

(54) **Brennkraftmaschine mit mindestens einem Brennraum**
Combustion engine with at least one combustion chamber
Moteur à combustion interne doté d'au moins un espace de combustion

(30) Priorität: 04.05.2011 DE 102011100324; 15.11.2011 DE 102011118537
(43) Veröffentlichungstag der Anmeldung: 07.11.2012
(73) Patentinhaber: MAN Truck & Bus AG, 80995 München (DE)
(72) Erfinder: Möller, Heribert, 91623 Sachsen (DE)

(56) Entgegenhaltungen:
- EP-A1- 2 143 896
- EP-A1- 2 305 968
- WO-A1-96/29508
- WO-A1-2010/141633
- US-A- 2 036 936
- US-A1- 2007 144 472
- US-B1- 6 394 050

## Beschreibung

Die Erfindung betrifft eine Brennkraftmaschine mit mindestens einem Brennraum, aus dem mittels mindestens eines Auslassventils Abgas abführbar ist, umfassend eine Motorbremseinrichtung mit einer hydraulischen Ventil-Zusatzsteuereinheit, die in einen das Auslassventil mit einer Nockenwelle verbindenden Verbindungsmechanismus integriert ist und die das Auslassventil bei betätigter Motorbremseinrichtung in einer zwischengeöffneten Stellung hält und einen hydraulischen Ventilspielausgleichsmechanismus für das Auslassventil, wobei der Verbindungsmechanismus zumindest einen Kipphebel und einen zwischen dem Kipphebel und dem Auslassventil angeordnetes Zwischenelement umfasst und die hydraulische Ventil-Zusatzsteuereinheit der Motorbremseinrichtung eine erste Kolben-Zylinder-Einheit zur temporären Zwischenöffnung eines Auslassventils umfasst und der hydraulische Ventilspielausgleichsmechanismus eine zweite Kolben-Zylinder-Einheit zum entgegenwirken eines Ventilspiels umfasst.

Aus US 2010/319657 A1 ist ein Verfahren sowie ein System mit einer EVB (Exhaust Valve Brake) bekannt, bei der Bremsenergie des Motors durch die Kombination einer Motorstaubremse und einer Dekompressionsbremse erreicht wird. Hierfür sieht die US 2010/0319657 A1 vor, dass an einer Ventilbrücke zwei Auslassventile angesteuert werden, wobei eines der Auslassventile an der Ventilbrücke durch eine Kolben-Zylinder-Einheit beweglich und ansteuerbar gelagert ist. Diese erste Kolben-Zylinder-Einheit in der Ventilbrücke gewährleistet die Ausführbarkeit und das Halten einer Offenstellung des linear verlagerbaren Auslassventils der Ventilbrücke und damit die Möglichkeit des Bremsens. Die europäische Patentanmeldung EP 2 305 968 A1 lehrt eine Brennkraftmaschine mit einer Motorbremseinrichtung, wobei sowohl die Motorbremseinrichtung, als auch ein hydraulischer Ventilspielausgleichsmechanismus (HVA) innerhalb des Ventiltriebs angeordnet ist. Hierbei ist das EVB-Element in der Ventilbrücke und das HVA-Element an 5 der Kontaktstelle zwischen Ventilbrücke und einteiligem Kipphebel kipphebelseitig angeordnet, wobei das HVA-Element unmittelbar die Ventilbrücke kontaktiert.

Ferner umfasst die Ventilbrücke eine zweite Kolben-Zylinder-Einheit, die als Verbindungsmittel zu dem ventilseitigen Schenkel des Kipphebels dient, wobei auf der Oberseite dieses Kipphebelschenkels der Kipphebel durch eine Feder unter Vorspannung gebracht wird. Darüber hinaus ist die Nockenwelle mit einem größeren Hauptabgasnocken und einem kleineren Kompressionsverringerungsnocken versehen. Bei jeder Umdrehung der Nockenwelle unabhängig davon ob ein Bremsvorgang eingeleitet ist, reagiert der Kipphebel auf die beiden Nocken der Nockenwelle. Durch einen Ölführungskanal der sich vom Zentrum des Kipphebels über die Verbindungselemente, zu der zweiten Kolben-Zylinder-Einheit und von dieser zu der ersten Kolben-Zylinder-Einheit streckt, wird das System während der Bremsphase mit einem Öldruck beaufschlagt, der steuernd auf die mit dem Kanal verbundenen Elemente einwirkt. Über eine Auslassöffnung der Ventilbrücke die phasenweise durch einen Gegenhalter verschlossen ist, kann zu bestimmten Zeitpunkten (bei Durchlaufen der großen Nocke) das in der Ventilbrücke gefangene Öl bzw. der Öldruck entweichen bzw. abgebaut werden.

Nachteilig bei diesem System ist, dass es zum einen einer aktiven Ansteuerung nämlich einer Öldruckbeaufschlagung bedarf, um das Auslassventil für die Bremswirkung des Motors zu öffnen und offen zu halten. Grundsätzlich ist der Aufbau eines Öldrucks innerhalb des Kipphebels, der Ventilbrücke und der diese verbindenden Teile problematisch, da im Laufe der Verwendung dieses Systems die Toleranzen und insbesondere die Dichtigkeit der vorgenannten Elemente zueinander stark variieren kann, was sich direkt auf die Zuverlässigkeit des Druckaufbaus und damit auf die Steuerbarkeit der Auslassöffnung auswirken kann. Ferner ist es nachteilig, dass das Gesamtsystem stets beide Nocken durchläuft. Die Bewegung des Kommpressionsverringerungsnockens im Nichtbremszustand stellt einen unnötigen Energieaufwand dar und erhöht den Verschleiß des Gesamtsystems.

Ein weiterer Nachteil ist darin zu erkennen, dass bei einem Defekt der für den Ventilspielausgleich notwendigen Kolben-Zylinder-Einheit ebenso die Ausführbarkeit der ersten Kolben-Zylinder-Einheit direkt beeinträchtigt wird, da der Ölführungskanal nach Art einer Reihenschaltung mehrere Elemente durchläuft.

Der Erfindung liegt die Aufgabe zugrunde, eine Brennkraftmaschine mit den Merkmalen des Oberbegriffs des Anspruches 1 bzw. ein Verfahren zum Betreiben einer Brennkraftmaschine gemäß dem Oberbegriff des Anspruchs 15 derart weiterzubilden, dass auf einfache und zuverlässige Weise ein Ventilspielausgleich und gleichzeitig eine kombinierte Motorstaubremse und Dekompressionsbremse (EVB) ausführbar ist. Ferner ist es Aufgabe der Erfindung, das System derart zu gestalten, dass dieses leicht zu fertigen ist, einen geringen Verschleiß unterliegt, die ausgeführten Bewegungen der Elemente gering sind und einen geringen Reibwiderstand aufweisen. Eine weitere Aufgabe der Erfindung ist es eine, passiv angesteuerte EVB zur ermöglichen, die ohne eine aktiv agierende elektronische/elektrische oder hydraulische Steuerleitung auskommt.

Diese Aufgabe wird durch die Merkmale des Anspruchs 1 und 15 gelöst. Vorteilhafte Weiterbildungen der Erfindung ergeben sich aus den Unteransprüchen 2 bis 14.

Als Kern der Erfindung wird es angesehen, dass die erste Kolben-Zylinder-Einheit im oder am Zwischenelement und die zweite Kolben-Zylinder-Einheit im oder am Kipphebel angeordnet ist. Dadurch, dass die erste und die zweite Kolben-Zylinder-Einheit in oder an zwei getrennten Elementen des Verbindungsmechanismus angeordnet sind, wird es auf einfache Weise ermöglicht eine Verzögerung des Ansprechverhaltens der beiden Kolben-Zylinder-Einheiten zueinander zu erreichen. Ein weiterer Kern der Erfindung ist es, diese Verzögerung des Ansprechverhaltens der beiden Kolben-Zylinder-Einheiten zueinander dahingehend zu Nutzen und in der Auslegung zu berücksichtigen, dass unerwünschte Beeinflussungen einer Kolben-Zylinder-Einheit zu der jeweils anderen Kolben-Zylinder-Einheit wesentlich minimiert und/oder gänzlich ausgeschlossen werden können.

Da das Zwischenelement, meist unter anderem eine Ventilbrücke umfassend, nicht fest mit dem Kipphebel verbunden ist und sich ein Spalt ergeben könnte, wenn die Ventile eine schnelle zum Brennraum gerichtete Bewegung ausführen würden. Ein derartiger Spalt würde dazu führen, dass ein wenn auch geringer Bewegungsanteil des Kipphebels ohne direkten Einfluss auf das Zwischenelement möglich ist. Während dieses Bewegungsanteils können Massenträgheitskräfte als ein die Bewegung und/oder die Beschleunigung verzögernder Effekt auf den Kipphebel wirken. Wenn auf den Kipphebel eine Kraft einwirkt, die diesen zu einer Drehbewegung zwingt, wird diese Bewegung erst mit Verzögerung oder mit einer verzögerten Beschleunigung ausgeführt, da die Masse des Kipphebels einwirkt. Beispielsweise ist dieser Effekt im Fall eines Ventilsprungs positiv nutzbar, da die Rückstellkraft des hydraulischen Ventilspielausgleichs (aus der zweiten Kolben-Zylinder-Einheit) sich deshalb lediglich begrenzt auf eine mögliche unerwünschte Nachstellbewegung des Kipphebels in Richtung Ventile auswirken kann. Dies kann dazu führen, dass die Krafteinleitung derart verspätet auf den Kipphebel und seine Bewegung/Beschleunigung einwirkt, dass die an dem Kipphebel angeordnete zweite Kolben-Zylinder-Einheit nicht direkt und damit verzögert reagiert und damit eine unerwünschte Bewegung und/oder Beschleunigung der zweiten Kolben-Zylinder-Einheit verhindert oder dadurch zumindest derart minimiert werden kann, dass auf das Gesamtsystem ein nur unwesentlichen Einfluss genommen wird.

Gemäß einer bevorzugten Ausführungsform sind die erste und die zweite Kolben-Zylinder-Einheit zur Ölspeisung an einer gemeinsamen Ölquelle angeschlossen, wobei die erste und die zweite Kolben-Zylinder-Einheit jeweils ohne Zwischenschaltung der jeweils anderen mit der Ölquelle verbunden sind. Der Ventiltrieb bzw. der Verbindungsmechanismus wird beispielsweise durch eine am Lager des Kipphebels vorliegende Ölzuführung gespeist. Das dort mit einem im Wesentlichen konstanten Druck bereitgestellte Öl wird über Ölkanäle sowohl zu der ersten und der zweiten Kolben-Zylinder-Einheit als auch zu Lagerstellen von beweglich gelagerten Teilen geleitet. In dieser konstruktiven Maßnahme liegt der Vorteil, dass die erste und die zweite Kolben-Zylinder-Einheit voneinander unabhängig mit Öldruck beaufschlagt werden, sodass bei Defekt einer der beiden Kolben-Zylinder-Einheiten die jeweils andere in Ihrer Funktion und/oder in Ihrer Steuerung nicht beeinflusst wird.

Die Entkopplung der zu der ersten und zweiten Kolben-Zylinder-Einheit führenden Ölkanäle unterstützt zusätzlich die verzögerte, entkoppelte und damit auch unabhängigere Funktion der jeweiligen Kolben-Zylinder-Einheit.

In einer besonders bevorzugten Ausführungsform weist der Kipphebel wenigstens zwei einen Winkel einschließende Schenkel auf. Hierbei kann in einer ersten Variante die zweite Kolben-Zylinder-Einheit in oder an dem der Nockenwelle zugewandten Schenkel des Kipphebels angeordnet sein. In einer alternativen Variante ist die in oder an einem Schenkel des Kipphebels angeordnete zweite Kolben-Zylinder-Einheit zwischen einem Kipphebellager und dem Zwischenelement bzw. der Ventilbrücke, vorzugsweise unter Zwischenschaltung eines weiteren separat beweglichen Kipphebelelementes angeordnet.

Die erstgenannte Variante zeichnet sich dadurch aus, dass durch die Anordnung der zweiten Kolben-Zylinder-Einheit auf dem der Ventilbrücke gegenüberliegenden Schenkel des Kipphebels die Auswirkung der Massenträgheit auf die Bewegung des Kipphebels verstärkt wird. Mit der zweiten Variante ist eine Reihenschaltung der Ölversorgung der ersten und zweiten Kolben-Zylinder-Einheit realisierbar. Auch bei Ausführungen in denen der Kipphebel aus mehreren zueinander beweglichen Teilen gebildet ist, kann eine Anordnung der zweiten Kolben-Zylinder-Einheit zwischen dem Kipphebellager und dem Zwischenelementen bzw. auf der dem Zwischenelement (z. B. der Ventilbrücke) zugeordneten Seite ausgehend vom Kipphebellager vorteilhaft sein.

Das Zwischenelement kann als wesentlichen Bestandteil eine Ventilbrücke umfassen, die wenigstens zwei Auslassventile miteinander verbindet. Ferner kann das Zwischenelement auch Verbindungsglieder zwischen dem Kipphebel und dem Auslassventil umfassen. Im Nachfolgenden wird auf Ausführungen Bezug genommen bei denen das Zwischenelement als Ventilbrücke ausgebildet ist.

Bei den EVB-Systemen können aktive und passive Systeme unterschieden werden, wobei die aktiven Systeme zur Verlagerung des Auslassventils in eine zwischengeöffnete Stellung entweder eine direkte elektronisch/elektrische Ansteuerung eines Auslassventils verwenden oder dies über einen mit einem definiert steuerbaren Öldruck arbeitenden Steuerkreislauf initiieren. Die passiven Systeme dahingehend zeichnen sich dadurch aus, dass die zwischengeöffnete Stellung des Auslassventils durch einen im Abgaskanal rückgestauten Abgasrückstrom initiiert, bzw. dass das Auslassventil in seiner Schließbewegung in einer Zwischenposition gestoppt wird. Dabei wird zum Erreichen der Bremswirkung des Motors eine Klappe im Abgaskanal geschlossen, das sich ab dort aufstauende Abgas baut einen Staudruck auf, der dem Schließen des in der Ventilbrücke linear bewegbar gelagerten Auslassventils entgegenwirkt. Durch die Sperrwirkung der ersten Kolben-Zylinder-Einheit wird das Auslassventil offen gehalten.

Ein weiterer wesentlicher Vorteil in der dem Erfindungsgedanken zugrunde liegenden Ausführung kann dadurch erreicht werden, dass der Kipphebel mehrteilig aufgebaut ist und einen Grundkörper und einen Trägerkörper umfasst, wobei der Trägerkörper relativ zu dem Grundkörper bewegbar gelagert ist und die relative Bewegbarkeit von Grundkörper und Trägerkörper durch die zweite Kolben-Zylinder-Einheit beeinflussbar ist. Dadurch dass die zweite Kolben-Zylinder-Einheit von einem Öldruck beaufschlagt wird, kann eine Vorspannkraft zwischen den beiden Hebeln wirken, sodass durch die Relativbewegung von Grundkörper und Trägerkörper ein hydraulischer Ventilspielausgleich (HVA) ausführbar ist. Alternativ oder zusätzlich kann eine entsprechend vorgespannte Feder die Rückstellkraft aufbringen.

Bevorzugt ist die zweite Kolben-Zylinder-Einheit nach Art eines Einwegeventils ausgebildet und mit einer Vorspannwirkung gegenüber dem Trägerkörper zu der Nockenwelle hin ausgeführt wobei die zweite Kolben-Zylinder-Einheit in einer Sperrphase eine im wesentliche starre Verbindung zwischen dem Kipphebel und der Nockenwelle gewährleistet. Vorzugsweise wird während einer Nachstellphase eine Einfederung ausführt. Die zweite Kolben-Zylinder-Einheit bildet einen wesentlichen Bestandteil des hydraulischen Ventilspielausgleichs und sorgt dafür, dass für den Fall dass zwischen dem Kontaktbereich des Trägerkörpers (z. B. einer Rolle) und der Nockenwelle ein sich aufgrund von Verschleiß oder andere Umstände ergebender Spalt durch Nachstellung der zweiten Kolben-Zylinder-Einheit zuverlässig geschlossen bleibt, bzw. sich nicht bildet.

Vorzugsweise wird das erfindungsgemäße Verfahren an einem Motor mit oben liegender Nockenwelle angewandt.

Jedoch soll trotz hydraulischem Ventilspielausgleich die Grundfunktion des Kipphebels gewährleistet werden, wonach bei Durchlaufen des Nockens der Kipphebel eine definierte Kippbewegung vollzieht, hierfür weist der Kipphebel eine gewisse starre Eigenschaft in sich auf, die zumindest während der Sperrphase ausgeführt wird. Trotz der nahezu starren Verbindung des Grund- und Trägerköpers ausgehend von der zweiten Kolben-Zylinder-Einheit, wird bei Durchlaufen des Nockens eine geringfügige Einfederung der zweiten Kolben-Zylinder-Einheit ausgeführt bzw. billigend in Kauf genommen. Es ist hierbei darauf zu achten, dass bei der Auslegung der auf die Kippbewegung des Kipphebels reagierenden Bauteile diese geringfügige Einfederung der zweiten Kolben-Zylinder-Einheit bei Durchlaufen des Nockens berücksichtigt wird. Die geringfügige Einfederung bei dem Durchlaufen des Nockens und der danach ausgeführten Rückstellung der zweiten Kolben-Zylinder-Einheit ausgehend von einem in der zweiten Kolben-Zylinder-Einheit angeordneten Rückstellfeder und/oder durch den in der zweiten Kolben-Zylinder-Einheit anliegenden Öldrucks ermöglicht einen Selbstausgleich des Systems, sodass bei gegebenenfalls zu starker Nachstellung durch die zweite Kolben-Zylinder-Einheit zur Vermeidung eines Spaltes dies nach einem Durchlaufen des Nockens der Nockenwelle wieder auf ein "Normalmaß" zurückgeführt werden kann. Damit werden erhöhte Spannungen im Verbindungsmechanismus vermieden.

Im Weiteren wird vorgeschlagen, die Drehachse eines drehbeweglichen Trägerkörpers konzentrisch zu der Drehachse des Kipphebels auszurichten. Dadurch dass die beiden Lagerpunkte zusammenfallen werden weniger Lagerelemente benötigt und eine kompakte Bauform ermöglicht.

Ferner ist es vorteilhaft, wenn ein mit der Nockenwelle in Kontakt stehendes Kontaktelement am Trägerkörper angeordnet oder beweglich am Trägerkörper gelagert ist, wobei bevorzugt das Kontaktelement als drehbar am Trägerkörper gelagerte Rolle ausgebildet ist. Der Trägerkörper wirkt damit als Träger des als Rolle ausgebildeten Kontaktelementes und ermöglicht eine Bewegung des Kontaktelementes in Reaktion auf die Bewegung der Nockenwelle.

Der Trägerkörper ist seinerseits beweglich an dem Grundkörper oder parallel zu diesem an zum Beispiel einer Kipphebelachse gelagert. Wenn der Trägerkörper beweglich am Grundkörper gelagert ist, kann dies entweder durch ein Drehlager, das eine Drehbewegung des Trägerkörpers relativ zum Grundkörper gewährleistet oder durch ein Linearlager das eine Linearbewegung des Trägerkörpers relativ zum Grundkörper gewährleistet realisiert werden. Im Falle eines drehbar am Grundkörper gelagerten Trägerkörpers ist es von Vorteil, wenn die Längsachse der zweiten Kolben-Zylinder-Einheit mit einer Hilfslinie, die sich von einem Punkt der eingefahrenen Endlage der zweiten Kolben-Zylinder-Einheit zu dem Zentrum der Rotationsachse der Nockenwelle und/oder zu dem Zentrum der Rotationsachse eines drehbar gelagerten Kontaktelementes hin aufspannt, einen Winkel von 45° bis - 45° einschließt. Im Falle eines linear gelagerten Trägerkörpers ist es von Vorteil, wenn die Längsachse der zweiten Kolben-Zylinder-Einheit zu der Längsachse der Linearbewegung des Trägerkörpers einen Winkel von 45° bis - 45° einschließt oder parallel dazu ausgerichtet ist. Insbesondere ist es von Vorteil, wenn sowohl für den drehbaren als auch für den linear verlagerbaren Trägerkörper der Winkelbereich zwischen 20° bis - 20°, besonders bevorzugt zwischen 10° bis - 10° beträgt. Je näher sich der Winkel an 0° bzw. an die parallele Ausrichtung der beiden Längsachsen annähert, desto günstiger ist der Wirkungsgrad der Krafteinleitung der zweiten Kolben-Zylinder-Einheit auf das Trägerelement, sodass ein geringerer Öldruck zur Ausführung der definierten Rückstellkraft benötigt wird.

Die erste und die zweite Kolben-Zylinder-Einheit sind vorzugsweise jeweils mit einem durch eine Feder vorgespannten Kolben, einem Druckraum sowie ein den Druckraum zumindest phasenweise verschließende Sperrelement versehen. Das Sperrelement und der Druckraum ermöglichen, dass diese Elemente durch das zeitweise im Druckraum gefangene Öl als Sperrmittel verwendbar sind. Durch die Sperrfunktion der zweiten Kolben-Zylinder-Einheit kann die Bewegbarkeit des Trägers zum Grundkörper weitgehend gehemmt werden. Durch die Sperrfunktion der ersten Kolben-Zylinder-Einheit wird eine Haltefunktion des Auslassventils in einer zwischengeöffneten Stellung ausführbar.

Der Druckraum der ersten Kolben-Zylinder-Einheit umfasst einen nach außerhalb des Druckraums des Zwischenelementes führenden Ölkanal der phasenweise von einem Gegenhalter im wesentlichen Öldicht verschlossen wird. Die Schließfunktion des Gegenhalters hinsichtlich des aus dem Zwischenelement (z. B. der Ventilbrücke) führenden Ölkanals des Druckraums der ersten Kolben-Zylinder-Einheit ist dann aktiv, wenn der Kipphebel auf dem Grundkreis der Nocke läuft und damit die Ventilbrücke in ihrer geschlossenen Ventilstellung bleibt. Wenn nun der Kipphebel ausgehend von dem Durchlaufen der Nocke eine Kippbewegung ausführt, wird hierdurch die Ventilbrücke nach unten gedrückt, wobei der Gegenhalter als relativ zum Drehpunkt zum Kipphebels fixiertes Element an seinem Ort verharrt, sodass der aus dem Druckraum der ersten Kolben-Zylinder-Einheit führende Ölkanal nach außerhalb der Ventilbrücke freigegeben wird, sodass der im Druckraum herrschende Öldruck aufgehoben sowie die Sperrfunktion der ersten Kolben-Zylinder-Einheit aufgehoben wird, und damit das in der ersten Kolben-Zylinder-Einheit angesteuerte bzw. verbundene Auslassventil in seine Verschlussendlage durch die Federkraft der Ventilfedern zurückbewegt wird.

Grundsätzlich kann das erfindungsgemäße System sowohl bei aktiven als auch bei passiven EVB's angewandt werden. Jedoch wird eine besonders vorteilhafte Ausführungsform dadurch erreicht, dass der dem Hauptanspruch zugrunde liegende Erfindungsgedanke an einer passiven EVB angewandt wird und die Motorbremswirkung durch die Offenhaltung eines Auslassventils und/oder nicht durch ein zusätzliches ausschließlich für die Bremswirkung arbeitenden Ventils realisiert wird.

Der erfindungsgemäßen Vorrichtung liegt ebenso ein Verfahren zugrunde das sich im wesentlichen dadurch kennzeichnet, dass zum Betreiben einer Brennkraftmaschine mit einem hydraulischen Ventilspielausgleich und einer kombinierten Motorstau und Dekompressionsbremse die Brennkraftmaschine mit wenigstens einem zweiteilig ausgebildeten Kipphebel versehen ist, der einen Trägerkörper und einen Grundkörper umfasst, die im Fall des Ventilspielausgleichs eine relative Bewegung zueinander ausführen, wobei bei einer kurzzeitigen Bewegung des Ventils und/oder des Zwischenelementes die zweite Kolben-Zylinder-Einheit aufgrund ihrer Anordnung im oder am Kipphebel und/oder der Massenträgheit des Kipphebels eine unwesentliche oder keine Bewegung des Trägerkörper relativ zu dem Grundkörper ausgeführt wird.

Die Erfindung ist anhand von Ausführungsbeispielen in Zeichnungsfiguren näher erläutert. Diese zeigen:
- Fig. 1:: eine schematische Schnittdarstellung eines Teiles einer Brennkraftmaschine, die mit einer Motorbremseinrichtung und einem hydraulischen Ventilspielausgleichsmechanismus ausgestattet ist;
- Fig. 2:: eine schematische Schnittdarstellung gemäß Detail A aus Figur 1;
- Fig. 3:: eine vereinfachte schematische Darstellung wesentlicher Elemente der Brennkraftmaschine mit geschlossenen Ventilen und Kipphebelrolle auf Nockengrundkreis;
- Fig. 4:: eine schematische Darstellung gemäß Figur 3, wobei die Kipphebelrolle auf dem Nocken läuft und die Ventile in Offenstellung positioniert sind;
- Fig. 5:: eine schematische Darstellung gemäß Figur 3, wobei die Kipphebelrolle auf dem Nockengrundkreis läuft und ein Auslassventil in eine zwischengeöffnete Stellung angeordnet ist (Bremsbetrieb);
- Fig. 6:: eine schematische Darstellung gemäß Figur 3, wobei die Kipphebelrolle auf dem Nocken der Nockenwelle läuft und die beiden Auslassventile in der geöffneten Stellung angeordnet sind;
- Fig. 7:: eine schematische Darstellung einer alternativen Ausführungsform des Verbindungsmechanismus zwischen Nockenwelle und Auslassventile;
- Fig. 8:: eine schematische Darstellung einer weiteren alternativen Ausführungsform wobei die zweite Kolben-Zylinder-Einheit zwischen Nockenwelle und Auslassventil angeordnet ist;
- Fig. 9:: eine schematische Darstellung gemäß Figur 3 die Ventile einen Ventilsprung ausführen;
- Fig. 10:: eine schematische Detaildarstellung der zweiten Kolben-Zylinder-Einheit.

Aus Zeichnungsfigur 1 sind die wesentlichen Elemente der Erfindung dargestellt. Eine Brennkraftmaschine ist mit mindestens einem Brennraum 1 versehen, aus dem mittels mindestens eines Auslassventils 2, 2' Abgas abführbar ist, wobei die Brennkraftmaschine mit einer Motorbremseinrichtung mit einer hydraulischen Ventil-Zusatzsteuereinheit 3 versehen ist. Die Ventil-Zusatzsteuereinheit 3 ist in einen das Auslassventil 2, 2' mit einer Nockenwelle 4 verbindenden Verbindungsmechanismus 5 integriert, wobei das Auslassventil 2 bei betätigter Motorbremseinrichtung in einer zwischengeöffneten Stellung Z gehalten wird. Die Ventile 2, 2' werden durch die Reaktion des Kipphebels 6 auf die Stellung der Nockenwelle 4 zwischen einer Schließstellung S und einer Offenstellung O hin und her bewegt. Lediglich eines der Auslassventile 2,2' nämlich Auslassventil 2 kann durch die Ventil-Zusatzsteuereinheit 3 im Falle eines Bremsvorganges in einer zwischengeöffneten Stellung Z temporär oder während einer Bremsphase gehalten werden.

Ferner umfasst die Brennkraftmaschine einen hydraulischen Ventilspielausgleichsmechanismus 7 durch den ein im Zuge von Verschleißerscheinungen einzelner Elemente des Verbindungsmechanismus 5 auftretender Verschleiß und damit ein Spiel innerhalb des Systems durch Nachstellung einzelner Elemente vermieden wird. Der Verbindungsmechanismus 5 umfasst ferner einen Kipphebel 6 und ein zwischen dem Kipphebel 6 und dem Auslassventil 2, 2' angeordnetes Zwischenelement 8. Das Zwischenelement 8 ist in der dargestellter Ausführungsform als Ventilbrücke 9 ausgebildet, die zwei Auslassventile 2, 2' miteinander koppelt und mit einer kipphebelseitig verstellbar gelagerten Verstellschraube 10 in Kontakt steht. Die Verstellschraube 10 ist über ein Koppelelement 29 mit der Ventilbrücke 9 verbunden, das Koppelelement 29 kann ein integraler Bestandteil des Zwischenelementes 8 oder ein angesetztes Bauteil des Zwischenelementes 8 sein. Das Koppelelement 29 liegt in der dargestellten Ausführungsform auf der Ventilbrücke 9 auf und kann sich von dieser wegbewegen.

Durch die Verstellschraube 10 wird eine Kippbewegung des Kipphebels 6 auf die Ventilbrücke 9 und damit auf die Auslassventile 2, 2' übertragen. Durch diese Bewegung wird eine Ansteuerung der Auslassventile 2, 2' und deren definierte Bewegung von einer Schließstellung S in eine Offenstellung O und zurück erreicht. Die beiden Ventile 2, 2' werden durch Ventilfedern (nicht dargestellt) in Ihre Schließstellung S vorgespannt, so dass auch eine Zurückbewegung nach Zurückbewegen des Kipphebels ausführbar ist. Zur Realisierung der Motorbremseinrichtung sieht die hydraulische Ventil-Zusatzsteuereinheit 3 eine erste Kolben-Zylinder-Einheit 11 vor. Der hydraulische Ventilspielausgleichsmechanismus 7 umfasst eine zweite Kolben-Zylinder-Einheit 12 die der Entstehung eines Ventilspiels entgegenwirkt.

Die erste Kolben-Zylinder-Einheit 11 ist in der dargestellten Ausführungsform in der Ventilbrücke 9 und die zweite Kolben-Zylinder-Einheit 12 im Kipphebel 6 angeordnet.

In den Figuren 1, 2, 3, 5, 7, 8 und 9 ist der Verbindungsmechanismus 5 stets auf dem Grundkreis der Nockenwelle 4 und damit in seiner Grundstellung G ausgerichtet. In den Figuren 4 und 6 ist der Verbindungsmechanismus 5 durch die Nocke 13 der Nockenwelle 4 aus der Grundstellung G in eine die Ventile 2, 2' in die Offenstellung O verbringende Position herausbewegt.

Die erste und die zweite Kolben-Zylinder-Einheit 11, 12 ist zur Ölspeisung an einer gemeinsamen Ölquelle hier im Lagerbereich 14 des Kipphebels 6 angeschlossen, wobei die ersten und die zweite Kolben-Zylinder-Einheit 11, 12 jeweils ohne Zwischenschaltung der jeweils anderen Kolben-Zylinder-Einheit 11, 12 an der Ölquelle angeschlossen ist. Ausgehend von dem Lager 14 des Kipphebels 6 wird Öl durch eine axiale Bohrung 15 zum Zentrum des Lagers 14 geführt und von dort über Kanalabschnitte 16, 16', 16" innerhalb des Lagers 14 zu der Nockenwellenseite des Kipphebels 6, zu der Ventilbrückenseite des Kipphebels 6 sowie zu Schmierbereichen 17 zur Schmierung der Drehbewegung des Kipphebels 6 relativ zum Lager 14 geleitet. Der Kanalabschnitt 16 geht in die Ölkanäle 18, 18' über, die das Öl zu Lagerstellen oder den Drehachsen 19, 20 eines Trägerkörpers 21 bzw. einer Rolle 22 führt. Der ebenfalls im Kipphebel 6 angeordnete Kanalabschnitt 18' leitet das Öl zu der zweiten Kolben-Zylinder-Einheit 12. Der Kanalabschnitt 16 führt das Öl über einen Kanalabschnitt 23 zu der Verstellschraube 10 innerhalb der eine axiale Ölführungsbohrung (nicht dargestellt) angeordnet ist, die wiederum das Öl zu der Ventilbrücke 9 führt und dort in einem innerhalb der Ventilbrücke 9 angeordneten Ölkanal 24 zu einem Druckraum 25 der ersten Kolben-Zylinder-Einheit 11 führt.

Der Kipphebel 6 ist vorzugsweise mit zwei einen Winkel α einschließenden Schenkeln 26, 26' versehen, wobei die zweite Kolben-Zylinder-Einheit 12 in dem der Nockenwelle 4 zugewandten Schenkel 26 des Kipphebels 6 angeordnet ist, vgl. Figur 2. In einer alternativen, in Zeichnungsfigur 7 dargestellten Ausführungsform ist die zweite Kolben-Zylinder-Einheit 12 im Schenkel 26' des Kipphebels 6 angeordnet, wobei die zweite Kolben-Zylinder-Einheit 12 im Bereich zwischen einem Kipphebellager 14 und der Ventilbrücke 9 angeordnet ist.

Der Kipphebel 6 ist in der dargestellten Ausführungsform mehrteilig aufgebaut und umfasst dabei einen Grundkörper 27 sowie einen Trägerkörper 21, wobei der Trägerkörper 21 relativ zu dem Grundkörper 27 drehbar gelagert ist, wobei die relative Bewegbarkeit (Pfeil R) von Grundkörper 27 und Trägerkörper 21 durch die zweite Kolben-Zylinder-Einheit 12 beeinflussbar ist. Als Grundkörper 27 ist das Element des Kipphebels 6 definiert, welches mechanisch der Ventilbrücke 9 bzw. dem Zwischenelement 8 näher liegt. Das Trägerelement 21 bildet den Träger für das Kontaktelement 28 das in Kontakt mit der Nockenwelle 4 steht. Das Kontaktelement 28 kann dabei ein Gleitelement, vergleiche Figur 7 oder eine Rolle 22 umfassen. Die Drehachse 29 des Trägerkörpers 21 kann gemäß den Zeichnungsfiguren 7 und 8 konzentrisch zur Drehachse 14 des Grundkörpers 27 des Kipphebels 6 ausgerichtet sein.

Der Trägerkörper 21 ist damit über die Drehachse 19 gemäß den Zeichnungsfiguren 1 bis 6 drehbar am Grundkörper 27 angeordnet, wobei die Drehbewegung R des Trägerkörpers 21 durch Einwirkung der zweiten Kolben-Zylinder-Einheit 12 einerseits und andererseits durch den Kontakt über das Kontaktelement 28 und/oder die Rolle 22 auf die Nockenwelle 4 beeinflusst wird. Wenn die Nockenwelle 4 aus dem Grundkreis heraus weitergedreht wird, fährt die Rolle 22 auf den Nocken 13, die zweite Kolben-Zylinder-Einheit 12 verhält sich im wesentlichen - bis auf eine geringfügige Einfederung und Ausfederung - starr und leitet die Bewegung des Nockens 13 auf den Kipphebel 6 um, sodass dieser eine Drehbewegung ausführt, die wiederum über die Verstellschraube 10 auf die Ventilbrücke 9 einwirkt und diese in Richtung des Brennraums 1 verlagert und damit die Ventile 2, 2' in eine Offenstellung O verbringt. Durch diese im Wesentlichen eine Sperrwirkung darstellende Eigenschaft der zweiten Kolben-Zylinder-Einheit 12 kann die übliche Funktion eines Kipphebels 6 gewährleistet werden. Die im Wesentlichen starre Eigenschaft der zweiten Kolben-Zylinder-Einheit 12 kann dadurch erreicht werden, dass sich diese im Wesentlichen nach Art eines Einwegeventils verhält.

Wie insbesondere aus Zeichnungsfigur 1 dargestellt, ist es von Vorteil, wenn die Längsachse 31 der zweiten Kolben-Zylinder-Einheit 12 mit einer geraden Hilfslinie 32, die von einem Punkt der eingefahrenen Endlage (Querschnittsmittelpunkt des Kolbens, in Figur 1 mit "x" markiert) der zweiten Kolben-Zylinder-Einheit 12 mit der Drehachse 20 des Drehlagers konstruiert ist, einen Winkel β 45° bis -45° einschließt, insbesondere einen Winkel β von 10° bis -10° einschließt.

Der Aufbau der ersten und/oder der zweiten Kolben-Zylinder-Einheit 11, 12 sieht jeweils einen vorzugsweise durch eine Feder 41, 45 in die ausgefahrene Position vorgespannten Kolben 40, 44, einen Druckraum 25, 47 sowie einen den Druckraum 25, 47 zumindest phasenweise verschließendes Sperrelement 42, 46 vor. Damit kann ein mit Öl gefüllter Druckraum 25, 47 und bei gleichzeitigem Verschluss des Druckraumes 25, 47 durch das Sperrelement 42, 46 eine Sperrung der Bewegung der ersten und/oder zweiten Kolben/Zylinder-Einheit 11, 12 ausgeführt werden.

Der in der Ventilbrücke 9 angeordnete Druckraum 25 der ersten Kolben-Zylinder-Einheit 11 sieht ferner einen nach außerhalb des Druckraumes 25 führenden Ölkanal 33 vor, der phasenweise durch den Gegenhalter 34 verschließbar ist. Dieser Verschluss hält zumindest solange an, wie die Ventilbrücke 9 in Ihrer Grundstellung GS verharrt. Wenn die Rolle 22 auf den Nocken 13 der Nockenwelle 4 läuft wird durch die Kippbewegung des Kipphebels 6 die Ventilbrücke 9 aus Ihrer Grundstellung GS nach unten bewegt, sodass der lagefixierte Gegenhalter 34 den Ölkanal 33 und damit den Druckraum 25 freigibt und das darin gefangene Öl herausgedrückt werden kann.

Wie aus Figur 10 erkennbar, umfasst die zweite Kolben-Zylinder-Einheit 12 eine Scheibe 48 auf der ein zylinderförmiges Stützmittel 49, das mittig in der Bodenfläche eine Durchgangsbohrung aufweist, angesetzt ist. Zwischen dem Kolben 44 und Stützmittel 49 wird ein Druckraum 47 gebildet, der über die Durchgangsbohrung mit einem Vorraum verbunden ist. Das Stützmittel 49 ist teilweise von einem Innenbereich des Kolbens 44 umgeben. Eine Stufe im ineinander greifenden Bereich dient als Endlagenbegrenzer der Bewegung des Kolbens 44 relativ zu dem Stützmittel 49. Die Durchgangsbohrung ist mit einer Kugel 51 phasenweise verschließbar, wobei eine Feder 52 die Kugel 51 in deren Schließstellung vorspannt, hierfür stützt sich die Feder 52 an einem Käfig 53 ab. Während des Einfederns der zweiten Kolben-Zylinder-Einheit gelangen geringe Mengen des im Druckraum 47 befindlichen Öls durch den Zwischenraum 50 von Kolben 44 und Stützmittel 49 zu dem Entlüftungskanal 37.

Erfindungsgemäß wird die zweite Kolben-Zylinder-Einheit 12 und die Lagerung 19 des Trägerkörpers 21 zu dem Grundkörper 27 derart angeordnet und ausgebildet, dass bei kurzzeitigen Bewegungen der Ventile 2, 2' die durch die zweite Kolben-Zylinder-Einheit 12 beeinflussbare Bewegung R des Trägerkörpers 21 relativ zu dem Grundkörper 27 in einem unwesentlichen Maße oder nicht ausgeführt wird, vorzugsweise beruht diese in einem unwesentlichen Maße bzw. nicht ausgeführte Bewegung im wesentlichen auf der Massenträgheit des Kipphebels 6.

Insbesondere bei einem Ventilsprung, der eine kurzzeitige Bewegung 35 der Ventile 2, 2' beschreibt, ist diese Trägheit wesentlich, vgl. Figur 9. In Figur 9 sind die Ventile 2, 2' schematisch mit einem Abstand 43, 43' von der Ventilbrücke 9 dargestellt. Auf die Ventile 2, 2' kann zum Beispiel bei einer Beaufschlagung der Ventile 2, 2' durch das von einer Abgasklappe (nicht dargestellt) im Abgasrohr zurück gestaute Abgas eine Kraft wirken, die eine sprunghafte Bewegung 35 der Ventile 2, 2' initiiert. Da die Ventile 2, 2' auf Grund dieser Sprungbewegung von der Ventilbrücke 9 wegbewegt werden, ist die Ventilbrücke 9 in einem quasi "Schwebezustand", da die Auflage zu den Ventilen 2, 2' fehlt. In dieser Situation könnte sich die Ventilbrücke ebenfalls - wie die Ventile 2, 2' - in Richtung Brennraum 1 und von der Grundstellung GS weg bewegen. Dies würde dazu führen, dass der Gegenhalter 34 den Ölkanal 33 öffnet und sich im Druckraum 25 kein Öldruck aufbauen kann und schließlich es zu einer Sperrwirkung des Ventils 2 in dessen Zwischengeöffneten Stellung kommen würde.

Erschwerend kommt hinzu, dass die zweite Kolben-Zylinder-Einheit 12 durch Ihre Vorspannung des Trägerkörpers 21 zu der Nockenwelle 4 dazu führt, dass die Vorspannkraft den Kipphebel 6 in Richtung (in Figur 9: des Uhrzeigersinns) zur Ventilseite hin bewegt und die Ventilbrücke 9 aktiv aus Ihrer Grundstellung GS wegdrücken würde. Diese Einflussnahme der zweiten Kolben-Zylinder-Einheit 12 ist nicht erwünscht. Deshalb kann die Massenträgheit des Kipphebels 6, insbesondere die des Grundkörpers 27 dazu genutzt werden, dass die Auswirkung der zweiten Kolben-Zylinder-Einheit 12 auf die Beschleunigung des Kipphebels 6, insbesondere des Grundkörpers 27, derart "verzögert" ausgeführt wird, dass es nicht zu einem "Schieben" der Ventilbrücke durch die zweite Kolben-Zylinder-Einheit 12 kommt oder dies lediglich in einem für den Gesamtablauf unwesentlichen Maße geschieht. Da während des Ventilsprungs die erste Kolben-Zylinder-Einheit 11 ausfährt, das sich dadurch vergrößernde Druckraumvolumen mit Öl aus dem Ölkanal 23, 24 füllt, bildet sich ein Öldruck im Druckraum 25, der der Ventilbrücke 9 einen "Halt" gibt und diese in der Grundstellung GS und damit gegen den Gegenhalter 34 drückt.

Der Abstand 43 bzw. der Weg des Ventils 2 von der Ventilbrücke 9 sollte durch den möglichen, vorgehaltenen Ausfahrweg des Kolbens 40 innerhalb des Zylinders der ersten Kolben-Zylinder-Einheit 11 gewährleistet sein. Durch die Feder 41 wird eine schnelle Reaktion der ersten Kolben-Zylinder-Einheit 11 erreicht, die wiederum eine schnelle Auffüllung des durch die Kolbenbewegung vergrößerten Druckraumes 25 ermöglicht. Damit reagiert die erste Kolben-Zylinder-Einheit 11 mit dem Ergebnis der Sperrwirkung durch Auffüllung des Druckraumes 25 und dessen sperren durch das Sperrelement 42 schneller als die zweite Kolben-Zylinder-Einheit 12 mit der Vorspannungsweitergabe bzw. der Kraftaufbringung auf die Ventilbrücke 9 und damit mit der Bewegung der Ventilbrücke 9 zu dem Brennraum 1 hin.

Alternativ und/oder zusätzlich zu der Berücksichtigung der Masse des Kipphebels 6 und der damit einhergehenden verzögerten Beschleunigung des Kipphebels 6 kann es vorgesehen sein, den Lagerbereich der Drehachse 19 des Trägerelementes 21 relativ zu dem Grundkörper 27 und/oder die Lagerung des Kipphebels 6 an seinem Kipphebellager 14 derart auszubilden, dass durch eine verstärkte Haftreibung dem Kipphebel 6 und seiner Beschleunigungsfähigkeit eine Trägheit aufgezwungen wird, so dass die zweite Kolben-Zylinder-Einheit 12 nicht oder lediglich unwesentlich einen (kurzzeitigen) Abstand 43, 43' zwischen der Ventilbrücke 9 und der Ventile 2, 2' durch Bewegen der Ventilbrücke 9 schließen kann. Im Zuge des Ventilsprung kann es zu einer ungleichmäßigen und oder nichtsynchronen Bewegung der Ventile 2, 2' relativ zu der Ventilbrücke 9 kommen. Auch könnte sich hierbei die Ventilbrücke kurzzeitig in eine Schräglage bewegen.

Ferner geht aus Figur 2 hervor, dass der der Nockenwelle 4 zugewandte erste Schenkel 26 des Kipphebels 6 und der dem Auslassventil 2, 2' zugewandte zweite Schenkel 26' des Kipphebels 6 mit jeweils wenigstens einem Ölführungskanal 18', 23 versehen sind wobei die Ölführungskanäle 18', 23 mit der Ölquelle (hier der Bohrung 15) verbunden sind und das Öl ausgehend von der im Bereich des Kipphebellagers 14 angeordneten Ölquelle über die Ölführungskanäle 18', 23 zu der ersten und der zweiten Kolben-Zylinder-Einheit 11, 12 zuführbar ist. In der dargestellten Ausführung ist zusätzlich hierzu ein weiterer Ölführungskanal 18 in dem ersten Schenkel 26 angeordnet, der das Öl zu dem Lagerbereich 19 des Trägerkörpers 21 und über Kanalabschnitte in dem Trägerkörper 21 über diesen zu dem Lagerbereich 20 des Kontaktelementes 28 leitet. An dem Ölführungskanal 18' und/oder an der zweiten Kolben-Zylinder-Einheit 12 ist ein Entlüftungskanal 37 vorgesehen, die zum Beispiel im Fall eines Einfederns der zweiten Kolben-Zylinder-Einheit 12 einen geringen Anteil an Öl an die Umgebung des Kipphebels 6 abgibt. Zusätzlich oder alternativ kann durch den Kanal 37 des Kipphebels 6 Luft entweichen.

Die oben beschriebene erfindungsgemäße Anordnung der ersten und zweiten Kolben-Zylinder-Einheit 11, 12 ist insbesondere für Motoren mit obenliegender Nockenwelle 4 vorteilhaft.

### Bezugszeichenliste

- 1: Brennraum
- 2, 2': Auslassventil
- 3: Ventil-Zusatzsteuereinheit
- 4: Nockenwelle
- 5: Verbindungsmechanismus
- 6: Kipphebel
- 7: Ventilspielausgleichsmechanismus
- 8: Zwischenelement
- 9: Ventilbrücke
- 10: Verstellschraube
- 11: erste Kolben-Zylinder-Einheit
- 12: zweite Kolben-Zylinder-Einheit
- 13: Nocke v. 4
- 14: Lager v. 6
- 15: Bohrung
- 16, 16', 16": Kanalabschnitt
- 17: Schmierbereich
- 18, 18': Kanalabschnitt
- 19: Drehachse v. 21
- 20: Drehachse v. 22
- 21: Trägerkörper v. 22, 28
- 22: Rolle
- 23: Kanalabschnitt v. 26
- 24: Ölkanal
- 25: Druckraum v. 11
- 26, 26': Schenkel v. 6
- 27: Grundkörper v. 6
- 28: Kontaktelement
- 29: Koppelelement
- 30:
- 31: Längsachse v. 12
- 32: Hilfslinie
- 33: Ölkanal v. 8
- 34: Gegenhalter
- 35: Bewegung
- 36: Abgaskanal
- 37: Entlüftungskanal
- 40: Kolben v. 11
- 41: Federv.11
- 42: Sperrelement v. 11
- 43, 43': Abstand zwischen 2, 2' und 9
- 44: Kolben v. 12
- 45: Feder v. 12
- 46: Sperrelement v. 12
- 47: Druckraum v. 12
- 48: Scheibe
- 49: Stützmittel
- 50: Zwischenraum
- 51: Kugel v. 46
- 52: Feder v. 46
- 53: Käfig v. 46

- α: Winkel zwischen 26 und 26'
- β: Winkel zwischen 31 und 32

- R: Bewegung zwischen 21 und 27
- S: Schließstellung v. 2, 2'
- O: Offenstellung v. 2, 2'
- Z: Zwischenoffenstellung v. 2

- G: Grundstellung. v. 6
- GS: Grundstellung v. 9

## Patentansprüche

1. Brennkraftmaschine mit mindestens einem Brennraum (1), aus dem mittels mindestens eines Auslassventils (2, 2') Abgas abführbar ist, umfassend eine Motorbremseinrichtung mit einer hydraulischen Ventil-Zusatzsteuereinheit (3), die in einen das Auslassventil (2) mit einer Nockenwelle (4) verbindenden Verbindungsmechanismus (5) integriert ist und die das Auslassventil (2) bei betätigter Motorbremseinrichtung in einer zwischengeöffneten Stellung (Z) hält, und einen hydraulischen Ventilspielausgleichsmechanismus (7) für das Auslassventil (2, 2') wobei der Verbindungsmechanismus (5) zumindest einen Kipphebel (6) und ein zwischen dem Kipphebel (6) und dem Auslassventil (2, 2') angeordnetes Zwischenelement (8) umfasst und die hydraulische Ventil-Zusatzsteuereinheit (3) der Motorbremseinrichtung eine erste Kolben-Zylinder-Einheit (11) zur temporären Zwischenöffnung eines Auslassventils (2) umfasst und der hydraulische Ventilspielausgleichsmechanismus (7) eine zweite Kolben-Zylinder-Einheit (12) zum Entgegenwirken eines Ventilspiels umfasst, wobei die erste Kolben-Zylinder-Einheit (11) im oder am Zwischenelement (8) und die zweite Kolben-Zylinder-Einheit (12) im oder am Kipphebel (6) angeordnet ist **dadurch gekennzeichnet, dass**
- der Kipphebel (6) mehrteilig aufgebaut ist und einen Grundkörper (27) sowie einen Trägerkörper (21) umfasst wobei
- der Trägerkörper (21) relativ zu dem Grundkörper (27) bewegbar gelagert ist und die relative Bewegbarkeit (R) von Grundkörper (27) und Trägerkörper (21) durch die zweite Kolben-Zylinder-Einheit (12) beeinflussbar ist wobei
- der Grundkörper (27) drehbeweglich an einem Kipphebellager (14) gelagert ist und
- ein mit der Nockenwelle (4) in Kontakt stehendes Kontaktelement (28) am Trägerkörper (21) angeordnet und/oder beweglich am Trägerkörper (21) gelagert ist.

2. Brennkraftmaschine nach Anspruch 1, **dadurch gekennzeichnet, dass** die erste und zweite Kolben-Zylinder-Einheit (11, 12) zur Ölspeisung an einer gemeinsamen Ölquelle angeschlossen sind und die erste und zweite Kolben-Zylinder-Einheit (11, 12) jeweils ohne Zwischenschaltung der jeweils anderen Kolben-Zylinder-Einheit (11, 12) an der Ölquelle angeschlossen sind.

3. Brennkraftmaschine nach Anspruch 1 oder 2, **dadurch gekennzeichnet, dass** der Kipphebel (6) wenigstens zwei einen Winkel α einschließende Schenkel (26, 26') umfasst und
- die zweite Kolben-Zylinder-Einheit (12) in oder an dem der Nockenwelle (4) zugewandten Schenkel (26) des Kipphebels (6) angeordnet ist oder
- die in oder an einem Schenkel (26) des Kipphebels (6) angeordnete zweite Kolben-Zylinder-Einheit (12) zwischen einem Kipphebellager (14) und dem Zwischenelement (8) angeordnet ist.

4. Brennkraftmaschine nach einem der Ansprüche 1 bis 3, **dadurch gekennzeichnet, dass** das Zwischenelement (8) als Ventilbrücke (9) ausgebildet ist, die wenigstens zwei Auslassventile (2, 2') miteinander verbindet.

5. Brennkraftmaschine nach einem der vorhergehenden Ansprüche, **dadurch gekennzeichnet, dass** die Drehachse (19) des Trägerköpers (21) konzentrisch zu der Drehachse des Grundkörpers (27) des Kipphebels (6) ausgerichtet ist.

6. Brennkraftmaschine nach einem der vorhergehenden Ansprüche, **dadurch gekennzeichnet, dass** die zweite Kolben-Zylinder-Einheit (12) eine Vorspannung des Trägerkörpers (21) zu der Nockenwelle (4) hin ausführt wobei die zweite Kolben-Zylinder-Einheit (12) in einer Sperrphase eine im wesentlichen starre Verbindung zwischen dem Kipphebel (6) und der Nockenwelle (4) gewährleistet wobei vorzugsweise während einer Nachstellphase eine Einfederung ausführbar ist.

7. Brennkraftmaschine nach einem der vorhergehenden Ansprüche, **dadurch gekennzeichnet, dass** das Kontaktelement (28) als drehbar am Trägerkörper (21) gelagerte Rolle (22) ausgebildet ist.

8. Brennkraftmaschine nach einem der vorhergehenden Ansprüche, **dadurch gekennzeichnet, dass** der Trägerkörper (21) drehbar über ein Drehlager (19) am Grundkörper (27) gelagert ist und die Längsachse (31) der zweiten Kolben-Zylinder-Einheit (12) mit einer Hilfslinie 32, die zwischen einem Endlagerpunkt der eingefahrenen zweiten Kolben-Zylinder-Einheit (12) und dem Zentrum der Rotationsachse des Drehlagers (20) aufgespannt wird, einen Winkel β von 45° bis -45° einschließt oder dass der Trägerkörper (21) linear bewegbar gelagert ist und die Längsachse (31) der zweiten Kolben-Zylinder-Einheit (12) zu der Längsachse der Linearbewegung des Trägerkörpers (21) einen Winkel β von 45° bis -45° einschließt oder parallel zueinander ausgerichtet ist.

9. Brennkraftmaschine nach einem der vorhergehenden Ansprüche, **dadurch gekennzeichnet, dass** die erste und die zweite Kolben-Zylinder-Einheit (111,12) jeweils einen durch eine Feder (41, 45) vorgespannten Kolben (40, 44), einen Druckraum (25, 47) sowie ein den Druckraum (25, 47) zumindest phasenweise verschließendes Sperrelement (42, 46) umfasst.

10. Brennkraftmaschine nach Anspruch 9, **dadurch gekennzeichnet, dass** der Druckraum (25) der ersten Kolben-Zylinder-Einheit (11) einen nach außerhalb des Druckraumes (25) des Zwischenelementes (8) führenden Ölkanal (33) umfasst, der phasenweise durch einen Gegenhalter (34) verschließbar ist.

11. Brennkraftmaschine nach einem der vorhergehenden Ansprüche, **dadurch gekennzeichnet, dass** die zweite Kolben-Zylinder-Einheit (12) im oder am Kipphebel (6) und/oder die Lagerung des Trägerkörpers (21) zu dem Grundkörper (27) derart angeordnet und ausgebildet ist, dass bei kurzzeitigen Bewegungen (35) der Ventile (2, 2') die durch die zweite Kolben-Zylinder-Einheit (12) beeinflussbare Bewegung (R) des Trägerkörpers (21) relativ zu dem Grundkörper (27) in einem unwesentlichen Maße oder nicht ausgeführt wird, vorzugsweise beruht diese in einem unwesentlichen Maße bzw. nicht ausgeführte Bewegung im wesentlichen auf der Massenträgheit des Kipphebels (6).

12. Brennkraftmaschine nach Anspruch 11, **dadurch gekennzeichnet, dass**
- der der Nockenwelle (4) zugewandte erste Schenkel (26) des Grundkörpers (27) des Kipphebels (6) und
- der dem Auslassventil (2, 2') zugewandte zweite Schenkel (26') des Grundköpers (27) des Kipphebels (6) mit jeweils wenigstens einem Ölführungskanal (18, 18', 18", 23) versehen sind wobei die Ölführungskanäle (18, 18', 18", 23) mit der Ölquelle verbunden sind und das Öl ausgehend von der im Bereich des Kipphebellagers (14) angeordneten Ölquelle über die Ölführungskanäle (18, 18', 18", 23) zu der ersten und der zweiten Kolben-Zylinder-Einheit (11, 12) zuführbar ist.

13. Brennkraftmaschine nach einem der vorhergehenden Ansprüche, **dadurch gekennzeichnet, dass** die hydraulische Ventil-Zusatzsteuereinheit (3) derart ausgebildet ist, dass die zwischengeöffnete Stellung (Z) des Auslassventils (2) durch einen im Abgaskanal (36) rückgestauten Abgasstrom initiiert wird und/oder dass die zwischengeöffnete Stellung (Z) des Auslassventils (2) durch einen auf die hydraulische Ventil-Zusatzsteuereinheit (3) wirkenden zweiten Steuerölkreislauf initiiert wird.

14. Verfahren zum Betreiben einer Brennkraftmaschine mit einem hydraulischen Ventilspielausgleich (7) und einer kombinierten Motorstau- und Dekompressionsbremse, umfassend eine Brennkraftmaschine nach einem der vorhergehenden Ansprüche wobei der Kipphebel (6) wenigstens zweiteilig ausgebildet ist und einen Trägerkörper (21) und einen Grundkörper (27) umfasst, die im Fall des Ventilspielausgleichs eine relative Bewegung (R) zueinander ausführen wobei bei einer kurzzeitigen Bewegung des Ventils (2, 2') die zweite Kolben-Zylinder-Einheit (12) auf Grund deren Anordnung im oder am Kipphebel (6) und der Massenträgheit der Bewegung des Kipphebels (6) eine unwesentliche oder keine Bewegung des Trägerkörpers (21) relativ zu dem Grundkörper (27) ausgeführt wird.

## Claims

1. Internal combustion engine having at least one combustion chamber (1), from which exhaust gas can be discharged by means of at least one exhaust valve (2, 2'), comprising an engine braking device having a hydraulic additional valve control unit (3), which is integrated into a connecting mechanism (5) connecting the exhaust valve (2) to a camshaft (4) and which holds the exhaust valve (2) in a partially opened position (Z) when the engine braking device is actuated, and comprising a hydraulic valve lash compensating mechanism (7) for the exhaust valve (2, 2'), wherein the connecting mechanism (5) comprises at least one rocker lever (6) and an intermediate element (8) arranged between the rocker lever (6) and the exhaust valve (2, 2'), and wherein the hydraulic additional valve control unit (3) of the engine braking device comprises a first piston-cylinder unit (11) for the temporary partial opening of one exhaust valve (2), and the hydraulic valve lash compensating mechanism (7) comprises a second piston-cylinder unit (12) for counteracting valve lash, wherein the first piston-cylinder unit (11) is arranged in or on the intermediate element (8), and the second piston-cylinder unit (12) is arranged in or on the rocker lever (6), **characterized in that**
- the rocker lever (6) is of multi-part construction and comprises a main body (27) and a carrier body (21), wherein
- the carrier body (21) is mounted in such a way as to be movable relative to the main body (27) and wherein the relative mobility (R) of the main body (27) and the carrier body (21) can be influenced by means of the second piston-cylinder unit (12), wherein
- the main body (27) is rotatably mounted on a rocker lever bearing (14), and
- a contact element (28) in contact with the camshaft (4) is arranged on the carrier body (21) and/or mounted movably on the carrier body (21) .

2. Internal combustion engine according to Claim 1, **characterized in that** the first and the second piston-cylinder unit (11, 12) are connected for oil supply to a common oil source, and the first and the second piston-cylinder unit (11, 12) are each connected to the oil source without the other piston-cylinder unit (11, 12) lying in between.

3. Internal combustion engine according to Claim 1 or 2, **characterized in that** the rocker lever (6) comprises at least two arms (26, 26') enclosing an angle α, and
- the second piston-cylinder unit (12) is arranged in or on the arm (26) of the rocker lever (6) which is adjacent to the camshaft (4), or
- the second piston-cylinder unit (12) arranged in or on one arm (26) of the rocker lever (6) is arranged between a rocker lever bearing (14) and the intermediate element (8).

4. Internal combustion engine according to one of Claims 1 to 3, **characterized in that** the intermediate element (8) is designed as a valve bridge (9), which connects at least two exhaust valves (2, 2') to one another.

5. Internal combustion engine according to one of the preceding claims, **characterized in that** the pivot (19) of the carrier body (21) is aligned concentrically with the pivot of the main body (27) of the rocker lever (6).

6. Internal combustion engine according to one of the preceding claims, **characterized in that** the second piston-cylinder unit (12) performs preloading of the carrier body (21) toward the camshaft (4), wherein, in a blocking phase, the second piston-cylinder unit (12) ensures a substantially rigid connection between the rocker lever (6) and the camshaft (4), wherein an inward deflection can preferably be performed during an adjustment phase.

7. Internal combustion engine according to one of the preceding claims, **characterized in that** the contact element (28) is preferably designed as a roller (22) rotatably mounted on the carrier body (21).

8. Internal combustion engine according to one of the preceding claims, **characterized in that** the carrier body (21) is mounted rotatably on the main body (27) by means of a pivot bearing (19), and the longitudinal axis (31) of the second piston-cylinder unit (12) encloses an angle β of 45° to -45° with a reference line (32) drawn between an end bearing point of the retracted second piston-cylinder unit (12) and the center of the axis of rotation of the pivot bearing (20), or **in that** the carrier body (21) is mounted for linear motion and the longitudinal axis (31) of the second piston-cylinder unit (12) encloses an angle β of 45° to -45° with the longitudinal axis of the linear motion of the carrier body (21) or is aligned parallel therewith.

9. Internal combustion engine according to one of the preceding claims, **characterized in that** the first and the second piston-cylinder unit (11, 12) each comprise a piston (40, 44) preloaded by a spring (41, 45), a pressure chamber (25, 47), and a blocking element (42, 46), which closes the pressure chamber (25, 47), at least in phases.

10. Internal combustion engine according to Claim 9, **characterized in that** the pressure chamber (25) of the first piston-cylinder unit (11) comprises an oil duct (33), which leads to the outside of the pressure chamber (25) of the intermediate element (8) and can be closed in phases by a counterholder (34).

11. Internal combustion engine according to one of the preceding claims, **characterized in that** the second piston-cylinder unit (12) in or on the rocker lever (6) and/or the mounting of the carrier body (21) relative to the main body (27) is/are arranged and designed in such a way that, in the case of brief movements (35) of the valves (2, 2'), the movement (R) of the carrier body (21) relative to the main body (27), which movement can be influenced by the second piston-cylinder unit (12), is performed to an insignificant extent or not at all, and this movement performed to an insignificant extent or not at all is preferably based essentially on the inertia of the rocker lever (6).

12. Internal combustion engine according to Claim 11, **characterized in that**
- the first arm (26) of the main body (27) of the rocker lever (6), that adjacent to the camshaft (4), and
- the second arm (26') of the main body (27) of the rocker lever (6), that adjacent to the exhaust valve (2, 2'), are each provided with at least one oil carrying duct (18, 18', 18 ", 23), wherein the oil carrying ducts (18, 18', 18 " , 23) are connected to the oil source, and, starting from the oil source, which is arranged in the region of the rocker lever bearing (14), the oil can be fed to the first and to the second piston-cylinder unit (11, 12) via the oil carrying ducts (18, 18', 18", 23).

13. Internal combustion engine according to one of the preceding claims, **characterized in that** the hydraulic additional valve control unit (3) is designed in such a way that the partially opened position (Z) of the exhaust valve (2) is initiated by a stream of exhaust gas backed up in the exhaust duct (36), and/or **in that** the partially opened position (Z) of the exhaust valve (2) is initiated by a second control oil circuit, which acts on the hydraulic additional valve control unit (3).

14. Method for operating an internal combustion engine having a hydraulic valve lash compensator (7) and a combined engine exhaust and decompression brake, comprising an internal combustion engine according to one of the preceding claims, wherein the rocker lever (6) is of at least two-part design and comprises a carrier body (21) and a main body (27), which perform a relative movement (R) with respect to one another in the case of valve lash compensation, wherein, in the case of a brief movement of the valve (2, 2'), the second piston-cylinder unit (12) performs an insignificant movement or no movement of the carrier body (21) relative to the main body (27) owing to the arrangement of said unit in or on the rocker lever (6) and the inertia of the movement of the rocker lever (6).

## Revendications

1. Moteur à combustion interne comprenant au moins une chambre de combustion (1), de laquelle du gaz d'échappement peut être évacué au moyen d'au moins une soupape d'échappement (2, 2'), comprenant un dispositif de frein moteur avec une unité de commande hydraulique supplémentaire de soupape (3) qui est intégrée dans un mécanisme de liaison (5) reliant la soupape d'échappement (2) à un arbre à cames (4) et qui retient la soupape d'échappement (2) dans une position d'ouverture intermédiaire (Z) lorsque le dispositif de frein moteur est activé, et un mécanisme hydraulique de compensation du jeu de soupape (7) pour la soupape d'échappement (2, 2'), le mécanisme de liaison (5) comprenant au moins un levier oscillant (6) et un élément intermédiaire (8) disposé entre le levier oscillant (6) et la soupape d'échappement (2, 2') et l'unité de commande hydraulique supplémentaire de soupape (3) du dispositif de frein moteur comprenant une première unité cylindre-piston (11) pour l'ouverture intermédiaire temporaire d'une soupape d'échappement (2) et le mécanisme hydraulique de compensation du jeu de soupape (7) comprenant une deuxième unité cylindre-piston (12) agissant à l'encontre d'un jeu de soupape, la première unité cylindre-piston (11) étant disposée dans ou sur l'élément intermédiaire (8) et la deuxième unité cylindre-piston (12) étant disposée dans ou sur le levier oscillant (6), **caractérisé en ce que**
- le levier oscillant (6) est construit en plusieurs parties et comprend un corps de base (27) ainsi qu'un corps de support (21),
- le corps de support (21) étant monté de manière déplaçable par rapport au corps de base (27) et la mobilité relative (R) du corps de base (27) et du corps de support (21) pouvant être influencée par la deuxième unité cylindre-piston (12),
- le corps de base (27) étant monté de manière déplaçable en rotation sur un palier de levier oscillant (14) et
- un élément de contact (28) en contact avec l'arbre à cames (4) étant disposé sur le corps de support (21) et/ou étant monté de manière déplaçable sur le corps de support (21).

2. Moteur à combustion interne selon la revendication 1, **caractérisé en ce que** la première et la deuxième unité cylindre-piston (11, 12) sont raccordées à une source d'huile commune en vue d'une alimentation en huile et la première et la deuxième unité cylindre-piston (11, 12) sont raccordées à la source d'huile à chaque fois sans montage intermédiaire de l'autre unité cylindre-piston respective (11, 12).

3. Moteur à combustion interne selon la revendication 1 ou 2, **caractérisé en ce que** le levier oscillant (6) comprend au moins deux branches (26, 26') formant un angle α et
- la deuxième unité cylindre-piston (12) est disposée dans ou sur la branche (26) du levier oscillant (6) tournée vers l'arbre à cames (4) ou
- la deuxième unité cylindre-piston (12) disposée dans ou sur une branche (26) du levier oscillant (6) est disposée entre un palier de levier oscillant (14) et l'élément intermédiaire (8).

4. Moteur à combustion interne selon l'une quelconque des revendications 1 à 3, **caractérisé en ce que** l'élément intermédiaire (8) est réalisé sous forme de pont de soupape (9) qui relie l'une à l'autre au moins deux soupapes d'échappement (2, 2').

5. Moteur à combustion interne selon l'une quelconque des revendications précédentes, **caractérisé en ce que** l'axe de rotation (19) du corps de support (21) est orienté de manière concentrique à l'axe de rotation du corps de base (27) du levier oscillant (6).

6. Moteur à combustion interne selon l'une quelconque des revendications précédentes, **caractérisé en ce que** la deuxième unité cylindre-piston (12) produit une précontrainte du corps de support (21) en direction de l'arbre à cames (4), la deuxième unité cylindre-piston (12), dans une phase de blocage, garantissant une connexion essentiellement rigide entre le levier oscillant (6) et l'arbre à cames (4), une compression de ressort pouvant être effectuée de préférence pendant une phase de rattrapage.

7. Moteur à combustion interne selon l'une quelconque des revendications précédentes, **caractérisé en ce que** l'élément de contact (28) est réalisé sous forme de rouleau (22) monté à rotation sur le corps de support (21).

8. Moteur à combustion interne selon l'une quelconque des revendications précédentes, **caractérisé en ce que** le corps de support (21) est monté de manière rotative sur le corps de base (27) par le biais d'un palier pivotant (19) et l'axe longitudinal (31) de la deuxième unité cylindre-piston (12) forme un angle β de 45° à -45° avec une ligne auxiliaire 32, qui est tendue entre un point de palier d'extrémité de la deuxième unité cylindre-piston rentrée (12) et le centre de l'axe de rotation du palier pivotant (20), ou **en ce que** le corps de support (21) est monté de manière déplaçable linéairement et l'axe longitudinal (31) de la deuxième unité cylindre-piston (12) forme un angle β de 45° à -45° par rapport à l'axe longitudinal du mouvement linéaire du corps de support (21) ou les deux axes longitudinaux sont orientés parallèlement l'un à l'autre.

9. Moteur à combustion interne selon l'une quelconque des revendications précédentes, **caractérisé en ce que** la première et la deuxième unité cylindre-piston (11, 12) comprennent à chaque fois un piston (40, 44) précontraint par un ressort (41, 45), un espace de pression (25, 47) ainsi qu'un élément de blocage (42, 46) fermant au moins par phases l'espace de pression (25, 47).

10. Moteur à combustion interne selon la revendication 9, **caractérisé en ce que** l'espace de pression (25) de la première unité cylindre-piston (11) comprend un canal d'huile (33) conduisant vers l'extérieur de l'espace de pression (25) de l'élément intermédiaire (8), lequel canal d'huile peut être fermé par phases par un dispositif de retenue conjugué (34).

11. Moteur à combustion interne selon l'une quelconque des revendications précédentes, **caractérisé en ce que** la deuxième unité cylindre-piston (12) est disposée et réalisée dans ou sur le levier oscillant (6) et/ou le support sur palier du corps de support (21) est disposé et réalisé par rapport au corps de base (27) de telle sorte que dans le cas de déplacements brefs (35) des soupapes (2, 2'), le mouvement (R), pouvant être influencé par là deuxième unité cylindre-piston (12), du corps de support (21) par rapport au corps de base (27) soit réalisé de manière négligeable ou ne soit pas réalisé, de préférence ce mouvement négligeable ou non réalisé repose sur l'inertie de masse du levier oscillant (6).

12. Moteur à combustion interne selon la revendication 11, **caractérisé en ce que**
- la première branche (26) du corps de base (27) du levier oscillant (6) tournée vers l'arbre à cames (4) et
- la deuxième branche (26') du corps de base (27) du levier oscillant (6) tournée vers la soupape d'échappement (2, 2') sont chacune pourvues d'au moins un canal de guidage d'huile (18, 18', 18 ", 23), les canaux de guidage d'huile (18, 18 ", 18', 23) étant reliés à la source d'huile et l'huile pouvant être acheminée à partir de la source d'huile disposée dans la région du palier du levier oscillant (14) par le biais des canaux de guidage d'huile (18, 18', 18 ", 23) jusqu'à la première et la deuxième unité cylindre-piston (11, 12).

13. Moteur à combustion interne selon l'une quelconque des revendications précédentes, **caractérisé en ce que** l'unité de commande hydraulique supplémentaire de soupape (3) est réalisée de telle sorte que la position d'ouverture intermédiaire (Z) de la soupape d'échappement (2) soit amorcée par un flux de gaz d'échappement repoussé dans le canal de gaz d'échappement (36) et/ou que la position d'ouverture intermédiaire (Z) de la soupape d'échappement (2) soit amorcée par un deuxième circuit d'huile de commande agissant sur l'unité de commande hydraulique supplémentaire de soupape (3) .

14. Procédé pour faire fonctionner un moteur à combustion interne comprenant une compensation hydraulique du jeu de soupape (7) et un frein moteur de décompression et d'accumulation, comprenant un moteur à combustion interne selon l'une quelconque des revendications précédentes, le levier oscillant (6) étant réalisé au moins en deux parties et comprenant un corps de support (21) et un corps de base (27) qui, dans le cas de la compensation du jeu de soupape, effectuent un mouvement relatif (R) l'un par rapport à l'autre, dans le cas d'un déplacement bref de la soupape (2, 2'), la deuxième unité cylindre-piston (12), sur la base de son agencement dans ou sur le levier oscillant (6) et de l'inertie de masse du mouvement du levier oscillant (6), produisant un déplacement négligeable ou ne produisant pas de déplacement du corps de support (21) par rapport au corps de base (27).
